# EUROPÄISCHE PATENTSCHRIFT

(11) **EP 1 483 544 B1**
(45) Veröffentlichungstag und Bekanntmachung des Hinweises auf die Patenterteilung: **16.04.2008**
(21) Anmeldenummer: 03767411.6
(22) Anmeldetag: 08.11.2003
(51) Int. Cl.: F41A 9/16, F41A 9/37

(54) **SCHIESSMODUL**
FIRING MODULE
MODULE DE TIR

(30) Priorität: 13.12.2002 DE 10258263
(43) Veröffentlichungstag der Anmeldung: 08.12.2004
(73) Patentinhaber: Krauss-Maffei Wegmann GmbH & Co. KG, 34127 Kassel (DE)
(72) Erfinder: HELDMANN, Heinrich, 34119 Kassel (DE); KOHLSTEDT, Michael, 34376 Immenhausen (DE)
(74) Vertreter: Feder, Wolf-Dietrich
(86) Internationale Anmeldenummer: PCT/DE2003/003708
(87) Internationale Veröffentlichungsnummer: WO 2004/055464

(56) Entgegenhaltungen:
- EP-A- 0 178 484
- EP-A- 0 331 980
- EP-A- 0 450 279
- US-A- 4 823 675
- "PZH 2000 PANZERHAUBITZE 2000 IM SYSTEM ARTILLERIE" SOLDAT UND TECHNIK, UMSCHAU VERLAG. FRANKFURT AM MAIN, DE, Bd. 43, Nr. 3, März 2000 (2000-03), Seiten 148-152, XP000949563 ISSN: 0038-0989

## Beschreibung

Die vorliegende Erfindung betrifft ein Schießmodul mit einem in Azimut drehbar auf einer Trägerkonstruktion lagerbaren Gehäuse, in dem eine schwere Waffe um einen Schildzapfen in Elevation schwenkbar gelagert ist, wobei der Waffe Geschosse mittels einer vollautomatisch arbeitenden Geschosszuführungsvorrichtung zugeführt werden, die einen am Schildzapfen schwenkbar gelagerten Geschossübergabearm aufweist, an dessen freiem Ende ein mit einer Ladeschale versehener Geschossansetzer angeordnet ist und der aus einer angehobenen Stellung, in welcher die Ladeschale fluchtend zur Rohrseelenachse der Waffe ausgerichtet ist, parallel zur Elevationsebene in eine abgesenkte Stellung schwenkbar ist, in der die Ladeschale im wesentlichen vertikal ausgerichtet ist, sowie einen Geschosstransporter mit einem Transportarm, der an seinem freien Ende eine Greifvorrichtung aufweist, mittels der jeweils ein in einem Geschossmagazin vertikal und mit nach oben weisender Spitze gelagertes Geschoss ergriffen und vom Geschosstransporter in der abgesenkten Stellung des Geschossübergabearms der Ladeschale zugeführt wird.

Eine derartige Einrichtung ist in einer Ausbildung als Panzerhaubitze in dem europäischen Patent EP 0 331 980 B1 beschrieben.

Bei der bekannten Panzerhaubitze ist das Gehäuse als drehbarer Turm ausgebildet, an dem die schwere Waffe angeordnet ist. Der Turm ruht in Azimut drehbar auf einer Trägerkonstruktion, die als Kettenfahrzeug ausgebildet ist. Die Geschossmagazine befinden sich bei der bekannten Einrichtung unterhalb des Drehlagers in der Fahrzeugwanne des Trägerfahrzeugs, und die Geschosse werden vom Geschosstransporter ergriffen und zunächst in einer ebenfalls in der Fahrzeugwanne angeordneten, zunächst horizontal ausgerichteten Transportschiene abgelegt. Die Transportschiene verfährt das jeweilige Geschoss linear und dreht um die Vertikalachse zum Ausgleich der unterschiedlich möglichen Turmstellungen relativ zum Fahrgestell. Nach Erreichen der Turmposition klappt die Transportschiene das liegende Geschoss in eine senkrechte Position auf und übergibt es in die Ladeschale des Ansetzers. Der Geschossübergabearm wird dann um die Schildzapfenachse hochgeschwenkt, bis die Ladeschale des Geschossansetzers fluchtend zur Rohrseelenachse der Waffe ausgerichtet ist. Die Treibladungen werden bei der bekannten Einrichtung von Hand der Waffe zugeführt.

Der Erfindung liegt die Aufgabe zugrunde, ein Schießmodul der oben erwähnten Bauart so auszubilden, dass eine erhebliche Einsparung an Bauraum, insbesondere Bauhöhe, und an Gewicht erreicht wird und weiterhin die Geschosszuführungsvorrichtung in ihrem Aufbau vereinfacht wird. Der Schießbetrieb sollte vollautomatisch, also auch beispielsweise von einem Kommandostand außerhalb des Schießmoduls selbst durchgeführt werden können, und das Schießmodul sollte vielseitig einsetzbar sein, d.h. als Trägerkonstruktion sollte sowohl ein Kettenfahrzeug als auch ein Radfahrzeug für Straße oder Schiene als auch ein festes Bauwerk oder auch ein Schiff dienen können.

Die Lösung dieser Aufgabe erfolgt erfindungsgemäß dadurch, dass das Schießmodul folgende Merkmale aufweist:
a) Im Gehäuse sind im Bereich vor dem Schildzapfen mindestens ein Geschossmagazin sowie der Geschosstransporter angeordnet;
b) die Ladeschale am Geschossübergabearm ist um eine in der abgesenkten Stellung des Geschossübergabearms im wesentlichen vertikal ausgerichtete Schwenkachse um mindestens 180° zwischen einer sich zum Bereich vor dem Schildzapfen hin öffnenden Aufnahmestellung und einer sich zum Bereich hinter dem Schildzapfen hin öffnenden Abgabestellung schwenkbar;
c) im Gehäuse ist im Bereich neben oder hinter dem Schildzapfen mindestens ein Treibladungsmagazin angeordnet;
d) der Waffe werden Treibladungen mittels einer im Gehäuse angeordneten vollautomatisch arbeitenden Treibladungszuführungsvorrichtung zugeführt, die eine in den Bereich hinter der Waffe und fluchtend zur Rohrseelenachse der Waffe einschwenkbare Treibladungszuführungsschale mit einem Treibladungsansetzer aufweist.

Vorteilhafte Weiterbildungen der Erfindung sind weiter unten beschrieben.

Der Grundgedanke der Erfindung beruht darin, sowohl die Geschossmagazine als auch die vollautomatisch arbeitende Geschosszuführungsvorrichtung im gleichen Gehäuse oberhalb eines Drehlagers anzuordnen, in dem zusätzlich sämtliche Treibladungsmagazine sowie eine vollautomatisch arbeitende Treibladungszuführungsvorrichtung untergebracht sind. Dabei erfolgt eine klare Trennung der Geschossmagazine von den Treibladungsmagazinen und der Geschosszuführungsvorrichtung von der Treibladungszuführungsvorrichtung. Hierdurch ergeben sich sehr kurze Wege der Übergabe sowohl der Geschosse als auch der Treibladungen zur Waffe, was eine hohe Schussfolgefrequenz ermöglicht.

Waffe, Geschossübergabearm sowie das Geschossmagazin mit dem Geschosstransporter bilden also eine Einheit, das Schießmodul, das oberhalb des Drehlagers angeordnet wird. Die bei der bekannten Einrichtung notwendige Transportschiene entfällt, womit die Geschosszuführungsvorrichtung vereinfacht und gewichtsmäßig reduziert wird. Durch den Wegfall der Transportschiene wird auch die Bauhöhe des Schießmoduls verringert. Um einen vollautomatischen Schießbetrieb zu ermöglichen, wurde die Geschosszuführungsvorrichtung durch eine vollautomatisch arbeitende Treibladungszuführungsvorrichtung ergänzt.

Das erfmdungsgemäße Schießmodul erlaubt die Trennung des Geschütz-Bedienungspersonals von Waffe, Richtanlage, Geschosszuführungsvorrichtung, Treibladungszuführungsvorrichtung und der Munition. Damit kann der bei der bekannten Einrichtung vorhandene ballistische Schutzaufbau auf das Schutzvolumen des Personals und damit des Kommandostandes beschränkt werden.

Mit dieser Maßnahme kann das Gesamtgewicht eines aus einem gering geschützten Schießmodul und optimal geschütztem Kommandostand bestehenden Geschützes unter weitgehender Beibehaltung der sonstigen Geschützeigenschaften (Feuerkraft, Reichweite, Kadenz, Automatik) auf ein Gewicht gebracht werden, dass einen Lufttransport mit kleineren und mittleren Transportflugzeugen ermöglicht.

Die Vollautomatisierung erlaubt ferner die Reduzierung von Bedienungspersonal, was wiederum zu einer geringeren Gefährdung von Personal im Einsatzfall und im Friedensbetrieb führt.

Durch die Trennung von Bedienungspersonal und Schießmodul kann die Personalanzahl auf ein Minimum reduziert und das Personal mit einem optimalen ballistischen Schutzaufbau geschützt werden. Weiterhin kann das Gesamtgewicht des Geschützes minimiert werden.

Weiterhin erlaubt die Trennung von Personal und Schießmodul in der beschriebenen Form neue Laderkonzepte, da bisher für das Geschütz-Bedienungspersonal freigehaltene Räume genutzt werden können. Es können für die elektrischen Antriebe höhere Spannungen benutzt und damit Gewichts- und Kostenreduzierungen und/oder Leistungssteigerungen erreicht werden. Weiterhin wird der Aufwand für Klimatisierung und ABC-Schutzbelüftung geringer, da nur ein vergleichsweise kleines Kommandostand-Volumen veranschlagt werden muss. Eine Verbesserung des Schutzes des Personals wird durch die räumliche Trennung und Abschottung von der mitgeführten Munition und von Waffenricht- und Laderbewegungen erreicht.

Bei dem erfindungsgemäßen Schießmodul kann der Schießbetrieb vollautomatisch durchgeführt werden, und es ist von einer Stelle außerhalb des Gehäuses, also beispielsweise auch von einem im Gelände aufgestellten Kommandostand aus oder vom Führerhaus eines Trägerfahrzeugs aus, bedienbar. Wie weiter unten anhand von Ausführungsbeispielen näher erläutert, können die Treibladungsmagazine und die Treibladungszuführungsvorrichtung so ausgebildet sein, dass unterschiedlich große Treibladungen frei anwählbar und zuführbar sind. Eine besonders schnelle Bereithaltung der Treibladungen wird erreicht, wenn, wie weiter unten beschrieben, im Gehäuse zwei voneinander unabhängige Treibladungsmagazine und zwei Treibladungszuführungsvorrichtungen angeordnet sind.

Im folgenden werden anhand der beigefügten Zeichnungen Ausführungsbeispiele für ein Schießmodul nach der Erfindung näher erläutert.

In den Zeichnungen zeigen:
- Fig. 1: In einer teilweise geschnittenen Seitenansicht ein Schießmodul in einem als Kettenfahrzeug ausgebildeten Trägerfahrzeug;
- Fig. 2: in einer Teildarstellung analog Fig. 1 das Schießmodul nach Fig. 1 mit weiteren Einzelheiten;
- Fig. 3: das Schießmodul nach Fig. 1 in einer teilweise geschnittenen Rückansicht;
- Fig. 4: ein Treibladungsmagazin des Schießmoduls nach Fig. 1 bis 3 in Rückansicht;
- Fig. 5: das Schießmodul nach Fig. 1 bis 4 in Seitenansicht in einer auf dem Trägerfahrzeug um 180° Azimut gedrehten Stellung mit angehobener Waffe;
- Fig. 6: das Schießmodul nach Fig. 1 bis 5 in einer teilweise geschnittenen Ansicht von oben;
- Fig. 7: eine Variante des Schießmoduls nach Fig. 1 bis 6 in einer teilweise geschnittenen Rückansicht mit als Bandmagazine ausgebildeten Treibladungsmagazinen;
- Fig. 8: eine weitere Ausführungsform des Schießmoduls in teilweise geschnittener Seitenansicht mit waffenfest angeordneten Treibladungsmagazinen;
- Fig. 9: das Schießmodul nach Fig. 8 in einer teilweise geschnittenen Ansicht von oben;
- Fig. 10: das Schießmodul nach Fig. 8 und 9 in teilweise geschnittener vergrößerter Teildarstellung mit angehobener Waffe;
- Fig. 11: eine weitere Ausführungsform des Schießmoduls in einer teilweise geschnittenen Ansicht von oben mit sternförmig angeordneten Geschossmagazinen;
- Fig. 12: eine weitere Ausführungsform eines Schießmoduls in teilweise geschnittener Rückansicht mit Treibladungsmagazinen, die als waffenfeste Bandmagazine ausgebildet sind.

Das in den Fig. 1 bis 6 dargestellte Schießmodul besitzt ein Gehäuse 1, das über ein Drehlager 2 in Azimut verdrehbar auf dem Chassis eines als Ketten-Kraftfahrzeug ausgebildeten Trägerfahrzeugs T gelagert ist.

Im Gehäuse 1 ist eine schwere Waffe W um einen Schildzapfen 3 in Elevation schwenkbar aufgehängt. Im vorderen Teil des Gehäuses 1 im Bereich vor dem Schildzapfen 3 sind zu beiden Seiten der Längsmittelachse L des Gehäuses zwei Munitionsmagazine 4.1 und 4.2 angeordnet, in denen Geschosse 4.11 und 4.21 in vertikaler Lage mit nach oben weisender Spitze angeordnet sind. Aus diesen Geschossmagazinen 4.1 und 4.2 werden die Geschosse mittels einer vollautomatisch arbeitenden Geschosszuführungsvorrichtung bis in den Bereich hinter der Waffe W gefördert. Diese Geschosszuführungsvorrichtung besitzt einen am Schildzapfen 3 schwenkbar gelagerten Geschossübergabearm 5, an dessen hinterem freien Ende eine Ladeschale 5.1 eines nicht dargestellten Geschossansetzers angeordnet ist. Der Geschossübergabearm 5 kann aus einer angehobenen nicht dargestellten Stellung, in welcher die Ladeschale 5.1 fluchtend zur Rohrseelenachse R der Waffe W ausgerichtet ist, parallel zur Elevationsebene in eine abgesenkte Stellung verschwenkt werden, die in den Fig. 1 und 3 erkennbar ist und in der die Ladeschale im wesentlichen vertikal, also senkrecht zum Gehäuseboden 1.1 ausgerichtet ist. Die Ladeschale 5.1 ist, wie den Fig. 1 und 2 zu entnehmen, um eine in der abgesenkten Stellung des Geschossübergabearms 5 vertikal ausgerichtete Schwenkachse 5.3 um 180° zwischen einer sich zum Bereich vor dem Schildzapfen 3 hin öffnenden Aufnahmestellung und einer sich zum Bereich hinter dem Schildzapfen 3 öffnenden Abgabestellung schwenkbar. In den Fig. 1 und 3 sind Ladeschale und ein in ihr stehendes Geschoss in beiden Stellungen gestrichelt dargestellt. Die Geschosszuführungsvorrichtung besitzt weiterhin einen Geschosstransporter 6, der im Bereich zwischen den Geschossmagazinen 4.1 und 4.2 angeordnet ist. Der Geschosstransporter 6 besitzt in an sich bekannter Weise einen Transportarm 6.1, der an seinem freien Ende eine mit zwei Greifern ausgestattete Greifvorrichtung 6.2 aufweist, mittels der jeweils ein in einem der Geschossmagazine 4.1 bzw. 4.2 gelagertes Geschoss 4.11 bzw. 4.21 ergriffen und vom Geschosstransporter 6 in der abgesenkten Stellung des Geschossübergabearms 5 der Ladeschale 5.1 zugeführt wird. Die Ladeschale 5.1 wird sodann um die Achse 5.3 um 180° verschwenkt. Sodann wird der Geschossübergabearm 5 in die angehobene Stellung hochgeschwenkt und das Geschoss mittels des Geschossansetzers der Waffe W zugeführt.

Bei der Ausführungsform nach Fig. 1 bis 6 sind im Bereich hinter dem Schildzapfen 3 zwei Treibladungsmagazine 7.1 und 7.2 angeordnet, die zur Aufnahme modularer Treibladungen ausgebildet sind. Wie den Figuren zu entnehmen, sind die Treibladungsmodule vertikal übereinander in Schächten 7.11, 7.12, 7.13, 7.14, 7.15 und 7.16 angeordnet, aus denen sie durch nicht eigens dargestellte Fördereinrichtungen taktweise nach oben gefördert und am oberen Ende abgegeben werden. Die Treibladungen werden mittels einer vollautomatisch arbeitenden Treibladungszuführungsvorrichtung von den Magazinen bis zur Waffe gefördert und dieser zugeführt. Die Treibladungszuführungsvorrichtung besitzt im dargestellten Ausführungsbeispiel zwei Treibladungsübergabearme 8.1 und 8.2, an denen jeweils eine Treibladungszuführungsschale 8.11 und 8.21 angeordnet ist. Dabei sind die Treibladungszuführungsschalen an am Treibladungsübergabearm 8.1 und 8.2 angeordneten Schwenkarmen 8.12 und 8.22 befestigt. Wie beispielsweise aus Fig. 3 erkennbar, werden die Treibladungsmodule am oberen Ende der Treibladungsmagazine in einer zum Treibladungsmagazin hin verschwenkten Stellung des Schwenkarms 8.12 oder 8.22 der Treibladungszuführungsschale 8.11 oder 8.21 zugeführt. Der jeweilige Schwenkarm 8.12 bzw. 8.22 wird dann um eine Achse, die ggf. nach einer entsprechenden Verschwenkung des Treibladungsübergabearms 8.1 oder 8.2 parallel zur Rohrseelenachse R der Waffe steht, nach innen verschwenkt, bis die jeweilige Treibladungszuführungsschale - in Fig. 3 beispielsweise die Treibladungszuführungsschale 8.11 - hinter der Waffe fluchtend zur Rohrseelenachse R steht. In dieser Stellung werden die Treibladungsmodule mittels eines nicht eigens dargestellten Treibladungsansetzers, der beispielsweise als rückensteife Kette ausgebildet sein kann, dem Ladungsraum der Waffe W zugeführt. Bei dieser Art der Zuführung der Treibladungen ist es möglich, aus einem der Treibladungsmagazine 7.1 oder 7.2 genau die Anzahl von Treibladungsmodulen zu entnehmen, die für den betreffenden Schuss benötigt werden. Im dargestellten Ausführungsbeispiel können aus jedem Magazin für jeden Schuss maximal sechs Treibladungsmodule entnommen werden, die in der Treibladungszuführungsschale zusammengeschoben und gemeinsam zugeführt werden. Durch die Anordnung von zwei unabhängigen Treibladungsmagazinen 7.1 und 7.2 und zwei Treibladungszuführungsvorrichtungen ist eine schnelle Bereitstellung der Treibladungen hinter der Waffe möglich.

Durch die genaue Portionierung der gewünschten Anzahl von Treibladungsmodulen bei der automatischen Zuführung wird erreicht, dass kein Restbestand an Treibladungsmodulen zurückbleibt, wie dies bei der manuellen Zuführung meist der Fall ist, wenn in Sechserpackungen vorliegende Treibladungsmodule verwendet werden.

Je nach dem Aufbau der Treibladungsmagazine und der Zuführungsvorrichtungen, können auch Treibladungen unterschiedlicher Längen gefördert und zugeführt werden.

Da die beiden Treibladungsmagazine 7.1 und 7.2 fest mit dem Gehäuse 1 verbunden sind, dienen die Treibladungsübergabearme 8.1 und 8.2 zur sicheren Zuführung in unterschiedlichen Elevationsstellungen der Waffe W.

Das beschriebene Schießmodul ist außerordentlich variabel im Hinblick auf die Anordnung und Ausbildung der Geschossmagazine und der Treibladungsmagazine.

Fig. 7 zeigt eine Ausführungsform, bei der die Treibladungsmagazine 17.1 und 17.2 wiederum fest im Gehäuse 1 angeordnet, aber nicht als Schachtmagazine sondern als Bandmagazine ausgebildet sind. Auch hier werden die Treibladungsmodule Treibladungszuführungsschalen 18.11 und 18.21 zugeführt, die in der bereits beschriebenen Weise aus dem Bereich der Treibladungsmagazine nach hinten hinter die Waffe eingeschwenkt werden können. Im übrigen ist die Ausführungsform nach Fig. 7 genauso ausgebildet wie die Ausführungsform nach den Fig. 1 bis 6.

Die Fig. 8 bis 10 zeigen eine Ausführungsform des Schießmoduls, bei der die Treibladungsmagazine 27.1 und 27.2, die als Schachtmagazine ausgebildet sind, nicht fest mit dem Gehäuse 1, sondern fest mit der Waffe W verbunden sind und somit die Schwenkbewegung der Waffe bei der Elevation mitvollziehen. Dies hat zur Folge, dass die Treibladungsmodule, die von den Treibladungsmagazinen 27.1 und 27.2 den Treibladungszuführungsschalen 28.1 und 28.2 zugeführt werden, bereits im richtigen Elevationswinkel angeordnet sind und nur noch mittels einer Vorrichtung, die den Schwenkarmen 8.12 und 8.22 aus Fig. 3 entspricht, nach innen hinter die Waffe eingeschwenkt zu werden brauchen. Treibladungsübergabearme sind bei dieser Ausführungsform nicht erforderlich. Die Treibladungen werden vielmehr aus den Treibladungsmagazinen 27.1 und 27.2 zunächst jeweils einer Portionierstation 27.11 bzw. 27.21 zugeführt und dann an die Treibladungszuführungsschalen 28.1 bzw. 28.2 übergeben und dort nach dem Einschwenken mittels eines Treibladungsansetzers 28.3 dem Laderaum der Waffe W zugeführt. Wie Fig. 9 zu entnehmen, kann je nach dem vorzubereitenden Schuss eine unterschiedliche Anzahl von Treibladungsmodulen zugeführt werden. So enthält beispielsweise die Treibladungszuführungsschale 28.1 sechs Treibladungsmodule, während die Treibladungszuführungsschale 28.2 nur vier Treibladungsmodule enthält.

Da bei der in den Fig. 8 bis 10 dargestellten Ausführungsform im Gehäuse 1 der für die Abwärtsbewegung des hinteren Teils der Waffe mit den daran angeordneten Treibladungsmagazinen sowie der Treibladungszuführungsvorrichtung nur ein begrenzter Raum nach unten zur Verfügung steht, sind, um den vollen Elevationsbereich der Waffe sicherzustellen, die Treibladungsmagazine 27.1 und 27.2 mehr im Bereich des Schildzapfens 3 angeordnet. Dies hat zur Folge, dass die von den Treibladungsmagazinen abgegebenen Treibladungsmodule auf einem besonderen Weg der Waffe zugeführt werden müssen, der in Fig. 9 angedeutet ist. Wie zu erkennen, werden die Treibladungsmodule aus den Treibladungsmagazinen 27.1 und 27.2 zunächst in Pfeilrichtung T1 in die Portionierstationen 27.11 bzw. 27.21 gefördert. Von dort aus werden sie in den Pfeilrichtungen T2 an die Treibladungsschalen 28.1 bzw. 28.2 übergeben. Diese werden dann in den Pfeilrichtungen T3 hinter die Waffe eingeschwenkt, und die Treibladungen werden dann in entgegengesetzter Richtung zum Pfeil T1, nämlich in Pfeilrichtung T4 durch den Treibladungsansetzer dem Laderaum der Waffe zugeführt.

Das Zusammenschieben der Treibladungsmodule und ggf. das Zusammenstecken zu einer Treibladungseinheit kann mittels einer Verschiebungsvorrichtung bereits in der Portionierstation durchgeführt werden. Dies ist in Fig. 9 für die Portionierstation 27.21 mit der Verschiebungsvorrichtung 27.22 dargestellt. Die Portionierstation 27.11 ist in analoger Weise ausgestattet.

In den übrigen Teilen ist das Schießmodul nach den Fig. 8 bis 10 in der gleichen Weise aufgebaut wie das Schießmodul nach den Fig. 1 bis 6.

Die Fig. 11 und 12 zeigen ein Schießmodul, bei welchem einerseits die Treibladungsmagazine waffenfest als Bandmagazine 37.1 und 37.2 ausgebildet sind und andererseits eine besondere, sternförmig ausgerichtete Anordnung der Geschossmagazine 14 vorliegt. Die Treibladungsmodule werden aus den Treibladungsmagazinen 37.1 und 37.2 über die Portionierstationen 37.11 und 37.21 den Treibladungszuführungsschalen 38.1 und 38.2 zugeführt, und diese werden in der bereits beschriebenen Weise nach innen hinter die Waffe eingeschwenkt und zwar mittels der Schwenkarme 9.1 und 9.2, an denen die Treibladungszuführungsschalen 38.1 und 38.2 befestigt sind.

Das Einschwenken der Treibladungsmodule hinter die Waffe ist aus Fig. 12 zu erkennen. In Fig. 12 ist der Schwenkarm 9.1 mit der Treibladungszuführungsschale 38.1 in beiden Stellungen eingezeichnet und zwar in einer Aufnahmestellung im Bereich des oberen Endes des Treibladungsmagazins 37.1 und in einer Abgabestellung hinter der Waffe W. Die Treibladungszuführungsschale 28.1 bewegt sich dabei in Pfeilrichtung S aus der Aufnahmestellung in die Abgabestellung. In den übrigen Teilen ist die Ausführungsform nach den Fig. 11 und 12 in der gleichen Weise aufgebaut wie die Ausführungsform nach Fig. 1 bis 6.

## Patentansprüche

1. Schießmodul mit einem in Azimut drehbar auf einer Trägerkonstruktion lagerbaren Gehäuse, in dem eine schwere Waffe um einen Schildzapfen in Elevation schwenkbar gelagert ist, wobei der Waffe Geschosse mittels einer vollautomatisch arbeitenden Geschosszuführungsvorrichtung zugeführt werden, die einen am Schildzapfen schwenkbar gelagerten Geschossübergabearm aufweist, an dessen freiem Ende ein mit einer Ladeschale versehener Geschossansetzer angeordnet ist und der aus einer angehobenen Stellung, in welcher die Ladeschale fluchtend zur Rohrseelenachse der Waffe ausgerichtet ist, parallel zur Elevationsebene in eine abgesenkte Stellung schwenkbar ist, in der die Ladeschale im wesentlichen vertikal ausgerichtet ist, sowie einen Geschosstransporter mit einem Geschosstransportarm, der an seinem freien Ende eine Greifvorrichtung aufweist, mittels der jeweils ein in einem Geschossmagazin vertikal und mit nach oben weisender Spitze gelagertes Geschoss ergriffen und vom Geschosstransporter in der abgesenkten Stellung des Geschossübergabearms der Ladeschale zugeführt wird, **gekennzeichnet durch** folgende Merkmale:
a) Im Gehäuse (1) sind im Bereich vor dem Schildzapfen (3) mindestens ein Geschossmagazin (4.1, 4.2) sowie der Geschosstransporter (6) angeordnet;
b) die Ladeschale (5.1) am Geschossübergabearm (5) ist um eine in der abgesenkten Stellung des Geschossübergabearms im wesentlichen vertikal ausgerichtete Schwenkachse (5.3) um mindestens 180° zwischen einer sich zum Bereich vor dem Schildzapfen (3) hin öffnenden Aufnahmestellung und einer sich zum Bereich hinter dem Schildzapfen (3) öffnenden Abgabestellung schwenkbar;
c) im Gehäuse (1) ist im Bereich neben oder hinter dem Schildzapfen (3) mindestens ein Treibladungsmagazin (7.1, 7.2; 17.1, 17.2; 27.1, 27.2; 37.1, 37.2) angeordnet;
d) der Waffe (W) werden Treibladungen mittels einer im Gehäuse (1) angeordneten vollautomatisch arbeitenden Treibladungszuführungsvorrichtung zugeführt, die eine in den Bereich hinter der Waffe (W) und fluchtend zur Rohrseelenachse (R) der Waffe einschwenkbare Treibladungszuführungsschale (8.11, 8.21; 18.11, 18.21; 28.1, 28.2; 38.1, 38.2) mit einem Treibladungsansetzer aufweist.

2. Schießmodul nach Anspruch 1, **dadurch gekennzeichnet, dass** das Treibladungsmagazin (7.1, 7.2; 17.1, 17.2) gehäusefest angeordnet ist und die Treibladungszuführungsvorrichtung mindestens einen am Schildzapfen (3) schwenkbar gelagerten Treibladungsübergabearm (8.1, 8.2) aufweist, an dessen freiem Ende die Treibladungszuführungsschale (8.11, 8.21; 18.11, 18.21) und der Treibladungsansetzer angeordnet sind und der aus einer Aufnahmestellung, in welcher der Treibladungszuführungsschale Treibladungen zuführbar sind, parallel zur Elevationsebene in eine Abgabestellung schwenkbar ist, in welcher die Treibladungszuführungsschale (8.11, 8.21; 18.11, 18.21) mittels eines Schwenkarms (8.12, 8.22) in einer Ebene senkrecht zur Rohrseelenachse (R) der Waffe in eine Stellung fluchtend zur Rohrseelenachse (R) der Waffe einschwenkbar ist.

3. Schießmodul nach Anspruch 1, **dadurch gekennzeichnet, dass** das Treibladungsmagazin (27.1, 27.2; 37.1, 37.2) waffenfest angeordnet ist und die Treibladungszuführungsvorrichtung einen um eine Achse parallel zur Rohrseelenachse (R) der Waffe (W) schwenkbaren Treibladungszuführungsarm (9.1, 9.2) aufweist, an dessen freiem Ende die Treibladungszuführungsschale (28.1, 28.2; 38.1, 38.2) und der Treibladungsansetzer angeordnet sind und der aus einer Aufnahmestellung, in welcher der Treibladungszuführungsschale Treibladungen zuführbar sind, in einer Ebene senkrecht zur Rohrseelenachse (R) der Waffe (W) in eine Abgabestellung schwenkbar ist, in welcher die Treibladungszuführungsschale fluchtend zur Rohrseelenachse der Waffe angeordnet ist.

4. Schießmodul nach Anspruch 2 oder 3, **dadurch gekennzeichnet, dass** die Treibladungsmagazine (7.1, 7.2; 17.1, 17.2; 27.1, 27.2; 37.1, 37.2) zur Aufnahme modularer Treibladungen ausgebildet und mit Einrichtungen zur Abgabe einer vorgegebenen Anzahl in der Treibladungsschale hintereinander anordenbarer Treibladungsmodule versehen sind.

5. Schießmodul nach einem der Ansprüche 1 bis 4, **dadurch gekennzeichnet, dass** zwei Treibladungsmagazine vorhanden sind und jedem Treibladungsmagazin eine Treibladungszuführungsvorrichtung zugeordnet ist.

6. Schießmodul nach einem der Ansprüche 1 bis 5, **dadurch gekennzeichnet, dass** das Treibladungsmagazin als Schachtmagazin (7.1, 7.2; 27.1, 27.2) ausgebildet ist, in dem die Treibladungsmodule in Einzelschächten (7.11 bis 7.16) übereinander liegen und aus jedem Einzelschacht taktweise abgebbar sind.

7. Schießmodul nach einem der Ansprüche 1 bis 5, **dadurch gekennzeichnet, dass** das Treibladungsmagazin als umlaufendes Bandmagazin ausgebildet ist, in dem die Treibladungsmodule an einzelnen umlaufenden Bändern gelagert sind und aus jedem Band taktweise abgebbar sind.

8. Schießmodul nach einem der Ansprüche 1 bis 7, **dadurch gekennzeichnet, dass** an jedem Treibladungsmagazin (27.1, 27.2) eine Portionierstation (27.11, 27.21) angeordnet ist, in welche die gewünschte Anzahl von Treibladungsmodulen aus dem Treibladungsmagazin abgegeben wird und die Treibladungsmodule aus der Portionierstation in die Treibladungszuführungsschale überführt werden.

9. Schießmodul nach Anspruch 8, **dadurch gekennzeichnet, dass** bei Verwendung von ineinandersteckbaren Treibladungsmodulen das Zusammenschieben der Treibladungsmodule in der Portionierstation (27.11, 27.21) erfolgt.

10. Schießmodul nach einem der Ansprüche 1 bis 9, **dadurch gekennzeichnet, dass** die Geschosszuführungsvorrichtung sowie die Treibladungszuführungsvorrichtung bzw. -vorrichtungen automatisch ansteuerbare Antriebs- und Steuervorrichtungen aufweisen, die von einem Bedienungsstand außerhalb des Gehäuses ansteuerbar sind.

## Claims

1. Firing module, having a housing which is mountable on a carrier structure so as to be rotatable in azimuth and in which a heavy weapon is mounted so as to be pivotable in elevation about a trunnion, shells being supplied to the weapon by means of a shell supply mechanism which operates fully automatically, has a shell transfer arm pivotably mounted on the trunnion, on the free end of which arm a shell ram provided with a loading tray is arranged and which arm is pivotable from a raised position, in which the loading tray is aligned with the barrel bore axis of the weapon, parallel to the plane of elevation, into a lowered position, in which the loading tray is substantially vertically oriented, and a shell transporter having a shell transport arm, which on its free end has a gripping mechanism, by means of which a respective shell vertically stored in a shell magazine with its tip pointing upwardly is grasped and supplied by the shell transporter to the loading tray in the lowered position of the shell transfer arm, **characterised by** the following features:
a) At least one shell magazine (4.1, 4.2) and the shell transporter (6) are arranged in the housing (1) in the region ahead of the trunnion (3);
b) the loading tray (5.1) on the shell transfer arm (5) is pivotable about a pivot axis (5.3), which in the lowered position of the shell transfer arm is substantially vertically oriented, by at least 180° between a receiving position, which opens towards the region ahead of the trunnion (3), and a delivery position, which opens to the region behind the trunnion (3);
c) at least one propellant charge magazine (7.1, 7.2; 17.1, 17.2; 27.1, 27.2; 37.1, 37.2) is arranged in the housing (1) in the region beside or behind the trunnion (3);
d) propellant charges are supplied to the weapon (W) by means of a propellant charge supply mechanism which operates fully automatically and is arranged in the housing (1), and which has a propellant charge supply tray (8.11, 8.21; 18.11, 18.21; 28.1, 28.2; 38.1, 38.2) having a propellant charge ram, which tray is pivotable into the region behind the weapon (W) and in alignment with the barrel bore axis (R) of the weapon.

2. Firing module according to Claim 1, **characterised in that** the propellant charge magazine (7.1, 7.2 ; 17.1, 17.2) is fixedly arranged on the housing, and the propellant charge supply mechanism has at least one propellant charge transfer arm (8.1, 8.2) which is pivotably mounted on the trunnion (3) and on the free end of which are arranged the propellant charge supply tray (8.11, 8.21; 18.11, 18.21) and the propellant charge ram, and which is pivotable from a receiving position, in which propellant charges can be supplied to the propellant charge supply tray, parallel to the plane of elevation, into a delivery position, in which the propellant charge supply tray (8.11, 8.21; 18.11, 18.21) is pivotable, by means of a pivot arm (8.12, 8.22), in a plane perpendicular to the barrel bore axis (R) of the weapon, into a position in alignment with the barrel bore axis (R) of the weapon.

3. Firing module according to Claim 1, **characterised in that** the propellant charge magazine (27.1, 27.2; 37.1, 37.2) is fixedly arranged on the weapon, and the propellant charge supply mechanism has a propellant charge supply arm (9.1, 9.2) which is pivotable about an axis parallel to the barrel bore axis (R) of the weapon (W) and on the free end of which are arranged the propellant charge supply tray (28.1, 28.2; 38.1, 38.2) and the propellant charge ram, and which is pivotable from a receiving position, in which propellant charges can be supplied to the propellant charge supply tray, in a plane perpendicular to the barrel bore axis (R) of the weapon (W), into a delivery position, in which the propellant charge supply tray is aligned with the barrel bore axis of the weapon.

4. Firing module according to Claim 2 or 3, **characterised in that** the propellant charge magazines (7.1, 7.2; 17.1, 17.2; 27.1, 27.2; 37.1, 37.2) are embodied for receiving modular propellant charges and are provided with devices for delivering a prescribed number of propellant charge modules, which can be arranged one after another in the propellant charge tray.

5. Firing module according to one of Claims 1 to 4, **characterised in that** two propellant charge magazines are present, and a propellant charge supply mechanism is associated with each propellant charge magazine.

6. Firing module according to one of Claims 1 to 5, **characterised in that** the propellant charge magazine is embodied as a compartment magazine (7.1, 7.2; 27.1, 27.2) in which the propellant charge modules are situated one above the other in individual compartments (7.11 to 7.16), and can be cyclically delivered from each individual compartment.

7. Firing module according to one of Claims 1 to 5, **characterised in that** the propellant charge magazine is embodied as a circulating band magazine in which the propellant charge modules are stored on individually circulating bands, and can be cyclically delivered from each band.

8. Firing module according to one of Claims 1 to 7, **characterised in that** an apportioning station (27.11, 27.21) is arranged at each propellant charge magazine (27.1, 27.2), into which station the desired number of propellant charge modules are delivered from the propellant charge magazine, and the propellant charge modules are transferred from the apportioning station into the propellant charge supply tray.

9. Firing module according to Claim 8, **characterised in that**, with the use of propellant charge modules which can be fitted into one another, the pushing together of the propellant charge modules is effected in the apportioning station (27.11, 27.21).

10. Firing module according to one of Claims 1 to 9, **characterised in that** the shell supply mechanism and the propellant charge supply mechanism or mechanisms have automatically controllable drive devices and control devices which be controlled from an operating station outside the housing.

## Revendications

1. Module de tir comprenant un boîtier pouvant être monté sur une construction porteuse de façon rotative en azimut, dans lequel une arme lourde est montée de façon pivotante en élévation autour d'un tourillon, des projectiles étant amenés à l'arme au moyen d'un dispositif d'alimentation en projectiles entièrement automatique, qui présente un bras de transfert de projectile monté pivotant sur le tourillon, bras sur l'extrémité libre duquel est disposé un introducteur de projectile doté d'un plateau de chargement et qui peut basculer d'une position surélevée, dans laquelle le plateau de chargement est orienté en alignement avec l'axe de l'âme de tube de l'arme, parallèlement au plan d'élévation dans une position abaissée dans laquelle le plateau de chargement est orienté sensiblement verticalement, ainsi qu'un transporteur de projectile avec un bras de transport de projectile qui présente sur son extrémité libre un dispositif de préhension au moyen duquel à chaque fois un projectile monté verticalement dans un chargeur de projectile et logé avec la pointe dirigée vers le haut et est saisi et est amené par le transport de projectile dans la position abaissée du bras de transfert de projectile au plateau de chargement, **caractérisé par** les caractéristiques suivantes :
a) dans le boîtier (1) sont disposés dans la zone située devant le tourillon (3) au moins un chargeur de projectile (4.1, 4.2) et le transporteur de projectile (6) ;
b) le plateau de chargement (5.1) sur le bras de transfert de projectile (5) peut basculer autour d'un axe de pivotement (5.3) orienté sensiblement verticalement dans la position abaissée du bras de transfert de projectile d'au moins 180° entre une position de logement s'ouvrant en direction de la zone située devant le tourillon (3) et une position de remise s'ouvrant en direction de la zone située derrière le tourillon (3) ;
c) dans le boîtier (1) est disposé dans la zone située à côté ou derrière le tourillon (3) au moins un chargeur de charge propulsive (7.1, 7.2 ; 17.1, 17.2 ; 27.1, 27.2 ; 37.1, 37.2) ;
d) à l'arme (W) sont amenées des charges propulsives au moyen d'un dispositif d'alimentation en charges propulsives entièrement automatique disposé dans le boîtier (1), qui présente un plateau d'alimentation en charges propulsives (8.11, 8.21 ; 18.11, 18.21 ; 28.1, 28.2, 38.1, 38.2) pouvant basculer dans la zone située derrière l'arme (W) et en alignement avec l'axe de l'âme du tube (R) de l'arme avec un introducteur de charge propulsive.

2. Module de tir selon la revendication 1, **caractérisé en ce que** le chargeur de charge propulsive (7.1, 7.2 ; 17.1, 17.2) est disposé de façon solidaire du boîtier et le dispositif d'alimentation en charges propulsives présente au moins un bras de transfert de charge propulsive (8.1, 8.2) monté pivotant sur le tourillon (3), bras sur l'extrémité libre duquel sont disposés le plateau d'alimentation en charges propulsives (8.11, 8.21 ; 18.11, 18.21) et l'introducteur de charge propulsive et qui peut être basculé à partir d'une position de logement, dans laquelle les charges propulsives peuvent être amenées à un plateau d'alimentation en charges propulsives, parallèlement au point d'élévation dans une position de remise, dans laquelle le plateau d'alimentation en charges propulsives (8.11, 8.21 ; 18.11, 18.21) peut basculer au moyen d'un bras pivotant (8.12, 8.22) dans un plan perpendiculaire à l'axe de l'âme du tube (R) de l'arme dans une position en alignement avec l'axe de l'âme du tube (R) de l'arme.

3. Module de tir selon la revendication 1, **caractérisé en ce que** le chargeur de charge propulsive (27.1, 27.2 ; 37.1, 37.2) est disposé de façon solidaire de l'arme et le dispositif d'alimentation en charges propulsives présente un bras d'alimentation en charges propulsives (9.1, 9.2) pouvant basculer autour d'un axe parallèle à l'axe de l'âme du tube (R) de l'arme (W), bras sur l'extrémité libre duquel sont disposés le plateau d'alimentation en charges propulsives (28.1, 28.2 ; 38.1, 38.2) et l'introducteur de charge propulsive et qui peut être basculé d'une position de logement, dans laquelle des charges propulsives peuvent être amenées au plateau de chargement en charges propulsives, dans un plan perpendiculaire à l'axe de l'âme du tube (R) de l'arme (W) dans une position de remise dans laquelle le plateau d'alimentation en charges propulsives est disposé en alignement avec l'axe de l'âme du tube de l'arme.

4. Module de tir selon la revendication 2 ou 3, **caractérisé en ce que** les chargeurs de charge propulsive (7.1, 7.2 ; 17.1, 17.2 ; 27.1, 27.2 ; 37.1, 37.2) sont réalisés pour le logement de charges propulsives modulaires et sont dotés de dispositifs pour la remise d'un nombre prédéfini de modules de charge propulsive pouvant être disposés les uns derrière les autres dans le plateau de charge propulsive.

5. Module de tir selon l'une quelconque des revendications 1 à 4, **caractérisé en ce que** deux chargeurs de charges propulsives sont présents et un dispositif d'alimentation en charges propulsives est attribué à chaque chargeur de charge propulsive.

6. Module de tir selon l'une quelconque des revendications 1 à 5, **caractérisé en ce que** le chargeur de charge propulsive est réalisé sous forme de chargeur à compartiment (7.1, 7.2 ; 17.1, 17.2 ; 27.1, 27.2), dans lequel les modules de charge propulsive sont disposés les uns au-dessus les autres dans des compartiments individuels (7.11 à 7.16) et peuvent être délivrés de façon cyclique à partir de chaque compartiment individuel.

7. Module de tir selon l'une quelconque des revendications 1 à 5, **caractérisé en ce que** le chargeur de charge propulsive est réalisé sous forme de chargeur à bande rotatif, dans lequel les modules de charge propulsive sont logés sur des bandes individuelles tournantes et peuvent être délivrées de façon cyclique à partir de chaque bande.

8. Module de tir selon l'une quelconque des revendications 1 à 7, **caractérisé en ce que** sur chaque chargeur de charge propulsive (27.1, 27.2) est disposée une station de fractionnement (27.11, 27.21), dans laquelle le nombre souhaité de modules de charge propulsive est délivré à partir du chargeur de charge propulsive et les modules de charge propulsive sont transférés de la station de fractionnement au plateau d'alimentation en charges propulsives.

9. Module de tir selon la revendication 8, **caractérisé en ce que**, si l'on utilise des modules de charge propulsive emboîtables les uns dans les autres, le regroupement des modules de charge propulsive s'effectue à la station de fractionnement (27.11, 27.21).

10. Module de tir selon l'une quelconque des revendications 1 à 9, **caractérisé en ce que** le dispositif d'alimentation en projectiles ainsi que le ou les dispositifs d'alimentation en charges propulsives présentent des dispositifs d'entraînement et de commande pouvant être actionnés automatiquement, lesquels peuvent être activés à partir d'un poste de commande situé à l'extérieur du boîtier.
